# EUROPÄISCHE PATENTSCHRIFT

(11) **EP 1 630 487 B1**
(45) Veröffentlichungstag und Bekanntmachung des Hinweises auf die Patenterteilung: **28.03.2007**
(21) Anmeldenummer: 05018441.5
(22) Anmeldetag: 25.08.2005
(51) Int. Cl.: F24H 1/18

(54) **Warmwasserspeicher**
Hot water storage tank
Ballon d'accumulation d'eau chaude

(30) Priorität: 30.08.2004 AT 14522004
(43) Veröffentlichungstag der Anmeldung: 01.03.2006
(73) Patentinhaber: Vaillant GmbH, 42859 Remscheid (DE)
(72) Erfinder: Benabdelkarim, Mohamed, F-44000 Nantes (FR); Cerisier, Joël, F-44300 Nantes (FR); Epiard, Bernard, F-85170 Les Lucs sur Boulogne (FR); Leroux, Bruno, F-44300 Nantes (FR); Pelloquin, Emmanuel, F-44100 Nantes (FR)
(74) Vertreter: Hocker, Thomas

(56) Entgegenhaltungen:
- WO-A-92/09489
- WO-A-20/04044499
- CH-A- 536 762
- DE-A1- 10 033 280
- DE-C1- 3 739 118
- FR-A- 582 533
- GB-A- 140 184
- GB-A- 814 026
- US-A- 1 919 008

## Beschreibung

Die Erfindung bezieht sich auf einen Warmwasserspeicher, vorzugsweise für Heizungsgeräte.

In der Heizungstechnik werden Warmwasserspeicher eingesetzt, damit kurzfristig große Mengen Warmwasser zu Verfügung stehen. Derartige Warmwasserspeicher sind in der Regel zylindrisch aufgebaut und komplett verschweißt.

Aus der GB 140 184 A, die die Merkmale des Oberbegriffes des Anspruchs 1 offenbart, ist ein Warmwasserspeicher mit einem Zylinder, einem Deckel und einem Boden zwischen einer umlaufenden Sicke und einer umlaufenden Bördelung bekannt. Die untere Bördelung ist hierbei starr und umgibt den Boden U-förmig.

Die US 1 919 008 A offenbart die Abdichtung eines Warmluftofens mittels radial umlaufender Dichtungen.

Aus der WO 2004/044499 A1 ist ein Warmwasserspeicher mit elektrischer Heizung an der Außerseite bekannt. Desweiteren offenbart die DE 100 33 280 A1 einen Wasserspeicher mit integriertem Gaspolster zur Kompensation von Wärmedehnungen des Wassers.

Der Erfindung liegt die Aufgabe zugrunde, einen Warmwasserspeicher zu schaffen, welcher einfach hergestellt werden kann.

Die Aufgabe wird durch einen Warmwasserspeicher gemäß Anspruch 1 dadurch gelöst, dass der Warmwasserspeicher aus einem Zylinder, einem Boden und einem Deckel gebildet wird, wobei der Boden und der Deckel jeweils zwischen einer radial im Zylinder verlaufenden Sicke und einer ebenfalls radialen Umbördelung gehalten werden.

Gemäß den Merkmalen des abhängigen Anspruchs 2 ergibt sich der Vorteil, dass das Wasser direkt in dem Warmwasserspeicher erhitzt werden kann.

Gemäß den Merkmalen des abhängigen Anspruchs 3 ist der Warmwasserspeicher von einer Dämmung umgeben, wodurch die Wärmeverluste minimiert werden können.

Gemäß den Merkmalen des abhängigen Anspruchs 4 ergibt sich ein sicherer Sitz des Bodens und des Deckels des Kleinwasserspeichers. Hierzu tragen auch die Merkmale des abhängigen Anspruchs 5 bei.

Gemäß den Merkmalen des abhängigen Anspruchs 6 ist der Zylinder aus Stahl, vorzugsweise Edelstahl hergestellt, was besonders vorteilhaft für die Langlebigkeit des Warmwasserspeichers ist.

Gemäß den Merkmalen des abhängigen Anspruchs 7 sind der Boden und der Deckel aus Kunststoff gefertigt, was bezüglich der Langlebigkeit, der Herstellkosten als auch der Verarbeitbarkeit vorteilhaft ist. Gemäß den Merkmalen des abhängigen Anspruchs 8 werden der Boden und der Deckel durch eine metallische Platte verstärkt, wodurch sich eine größere Festigkeit ergibt.

Gemäß den Merkmalen des abhängigen Anspruchs 9 ist in dem Warmwasserspeicher ein Gaspolster integriert, weiches die Funktion eines Ausdehnungsgefäßes übernimmt. Gemäß den Merkmalen des abhängigen Anspruchs 10 ist dieses Gaspolster mit dem Deckel oder dem Boden verbunden und kann über ein Ventil gefüllt bzw. entleert werden.

Die Erfindung wird nun anhand der Figuren näher erläutert.

Figur 1 zeigt einen Warmwasserspeicher 12, der aus einem Edelstahlzylinder 3 sowie einem Kunststoffboden 1 und einem Kunststoffdeckel 2 gebildet wird. Der Boden 1 und der Deckel 2 sind mittels Dichtungen 4 gegenüber dem Zylinder 3 abgedichtet. Um den Zylinder 3 sowie Teile des Bodens 1 und des Deckels 2 befindet sich eine Wärmedämmung 6. Innerhalb des Warmwasserspeichers 12 befindet sich eine Auslaufwassersteigleitung 5.

Figur 2 zeigt einen weiteren erfindungsgemäßen Warmwasserspeicher 12. Im Boden 1 sind ein Einlauf 18 sowie ein Auslauf 19 integriert, ferner ein Anschluss 21. In dem Warmwasserspeicher 12 befindet sich ein Gaspolster 17, welches durch eine Membran 11 sowie den Deckel 2 begrenzt wird. Im Deckel befindet sich ein Ventil 10.

Figur 3 zeigt im Detail die Verbindung zwischen dem Boden 1 und dem Zylinder 3. Im Zylinder 3 befindet sich eine umlaufende Sicke 13. An diese Sicke 13 grenzt der Boden 1. Mittels eines Rings 16 stützt sich der Boden 1 radial am Zylinder 3 ab. Zwei Dichtringe 4 sorgen für eine Abdichtung zwischen dem Boden 1 und dem Zylinder 3. Unterhalb der Dichtringe 4 befindet sich eine Ringscheibe 15, welche ebenfalls wie der Ring 16 zu einer radialen Berührung zwischen dem Boden 1 und dem Zylinder 3 führt. Unterhalb der Ringscheibe 15 befindet sich eine Umbördelung 14, so dass der Boden 1 zwischen der Sicke 13 und der Umbördelung 14 eingespannt ist. Die Umbördelung 14 ist derartig gestaltet, dass sie federnd den Boden 1 nach oben in Richtung Sicke 13 drückt.

Figur 4 zeigt eine Variante des erfindungsgemäßen Warmwasserspeichers, bei sich eine elektrische Heizung 20 zwischen dem Zylinder 3 und der Dämmung 6 befindet.

Im Betrieb gelangt warmes Wasser durch den Einlauf 18 in den Warmwasserspeicher 12, wird dort bevorratet und ggf. über den Ablauf 19 sowie die Steigleitung 5 entnommen. Druckschwankungen können durch das Gaspolster 17 ausgeglichen werden, wobei durch das Ventil 10 das Gaspolster 17 befüllt werden kann. Druck innerhalb des Warmwasserspeichers 12 führt dazu, dass Boden 1 und Deckel 2 nach jeweils außen gedrückt werden, wodurch die Umbördelung 14 die Krafteinleitung derart weitergibt, dass der Zylinder 3 in Richtung der Dichtungen 4 gedrückt wird.

Da auf einen Schweißvorgang verzichtet werden kann, ist die Anfälligkeit des metallischen Materials hinsichtlich Korrosion vermindert. Ferner kann das Speichervolumen leicht durch das Zurechtschneiden der Länge des Zylinders 3 angepasst werden.

## Patentansprüche

1. Warmwasserspeicher (12), vorzugsweise für Heizungsanlagen, der aus einem Zylinder (3), einem Boden (1) und einem Deckel (2) gebildet wird, wobei der Boden (1) und der Deckel (2) jeweils zwischen einer radial im Zylinder (3) verlaufenden Sicke (13) und einer ebenfalls radialen Umbördelung (14) an den axialen Enden des Zylinders (3) gehalten wird, **dadurch gekennzeichnet, dass** die radiale Umbördelung als Feder gestaltet ist und den Boden (1) beziehungsweise den Deckel (2) in Richtung der Sicke (13) drückt, und dass der Boden und der Deckel mittels Dichtungen (4) zwischen dem Boden (1) und dem Deckel (2) einerseits, sowie dem Zylinder (3) andererseits abgedichtet wird.

2. Warmwasserspeicher (12) nach Anspruch 1, **dadurch gekennzeichnet, dass** im Zylinder (3) oder an der Außenseite des Zylinders (3) eine elektrische Heizung (20) angebracht ist.

3. Warmwasserspeicher (12) nach Anspruch 1 oder 2, **dadurch gekennzeichnet, dass** der Warmwasserspeicher (12) und gegebenenfalls die Heizung (20) von einer Dämmung (6) umgeben ist.

4. Warmwasserspeicher (12) nach einem der Ansprüche 1 bis 3, **dadurch gekennzeichnet, dass** eine Ringscheibe (15) des Bodens (1) und des Deckels (2) sich mit einer Fläche zumindest annähernd senkrecht zur axialen Erstreckung des Zylinders (3) gegen die Umbördelung (14) abstützt.

5. Warmwasserspeicher (12) nach einem der Ansprüche 1 bis 4, **dadurch gekennzeichnet, dass** ein Ring (16) des Bodens (1) und des Deckels (2) sich gegen die Sicke (13) abstützt.

6. Warmwasserspeicher (12) nach einem der Ansprüche 1 bis 5, **dadurch gekennzeichnet, dass** der Zylinder (3) aus Stahl, vorzugsweise Edelstahl, gefertigt ist.

7. Warmwasserspeicher (12) nach einem der Ansprüche 1 bis 6, **dadurch gekennzeichnet, dass** der Boden (1) und / oder der Deckel (2) aus Kunststoff gefertigt sind.

8. Warmwasserspeicher (12) nach Anspruch 7, **dadurch gekennzeichnet, dass** der Boden (1) und / oder der Deckel (2) durch eine metallische Platte (8) verstärkt sind.

9. Warmwasserspeicher (12) nach einem der Ansprüche 1 bis 8, **dadurch gekennzeichnet, dass** ein Gaspolster (17) im Warmwasserspeicher (12) integriert ist.

10. Warmwasserspeicher (12) nach Anspruch 9, **dadurch gekennzeichnet, dass** das Gasposter (17) mit dem Boden (1) oder Deckel (2) verbunden ist und über ein Ventil (10) in diesem Boden (1) oder Deckel (2) verfügt.

## Claims

1. A hot water storage tank (12), preferably for use in heating installations, formed by a cylinder (3), a bottom (1) and a cover (2), with the bottom (1) and the cover (2) being held between a beaded groove (13) extending radially inward around the cylinder (3) and a likewise radially inward extending curled-up end portion (14) at the axial ends of the cylinder (3), **characterised in that** such radially curled end portion is arranged to act as a spring urging the bottom (1) and the cover (2), respectively, in the direction of the beaded groove (13) and that the said bottom and cover are sealed by means of seals (4) disposed between the bottom (1) and the cylinder (3) on the one hand and between the cover (2) and the cylinder (3) on the other.

2. A hot water storage tank (12) as claimed in Claim 1, **characterised in that** an electric heater (20) is provided inside the cylinder (3) or on the outside of such cylinder (3).

3. A hot water storage tank (12) as claimed in Claim 1, **characterised in that** the hot water storage tank (12) and, as the case may be, the heater (20) are surrounded by a thermal insulation.

4. A hot water storage tank (12) as claimed in any of the Claims 1 to 3, **characterised in that** a surface of an annular disc (15) of the bottom (1) and the cover (2) disposed almost perpendicular to the axial extension of the cylinder (3) abuts against the curled-up end portion (14).

5. A hot water storage tank (12) as claimed in any of the Claims 1 to 4, **characterised in that** an annular portion (16) of the bottom (1) and the cover (2) abuts against the beaded groove (13).

6. A hot water storage tank (12) as claimed in any of the Claims 1 to 5, **characterised in that** the cylinder (3) is made of steel, preferably stainless alloy steel.

7. A hot water storage tank (12) as claimed in any of the Claims 1 to 6, **characterised in that** the bottom (1) and the cover (2) are made of a plastics material.

8. A hot water storage tank (12) as claimed in any of the Claims 1 to 7, **characterised in that** the bottom (1) and/or the cover (2) are reinforced by a metallic plate (8).

9. A hot water storage tank (12) as claimed in any of the Claims 1 to 8, **characterised in that** a gas cushion (17) is integrated in the hot water storage tank.

10. A hot water storage tank (12) as claimed in Claims 9, **characterised in that** the gas cushion (17) is connected with the bottom (1) or the cover (2) and is fitted with a valve (10) provided in such bottom (1) or cover (2), respectively.

## Revendications

1. Accumulateur d'eau chaude (12), notamment pour des installations de chauffage, comprenant un cylindre (3), un fond (1) et un couvercle (2), le fond (1) et le couvercle (2) étant disposés entre une moulure (13) appliquée radialement dans le cylindre (3) et un bord rabattu (14) également radial, aux extrémités du cylindre (3), accumulateur **caractérisé par le fait que** le bord rabattu radialement est conçu comme ressort et pousse le fond (1) respectivement le couvercle (2) vers la moulure (13), et que le fond et le couvercle sont étanchéifiés par des joints (4) entre le fond (1) et le couvercle (2) d'une part, et le cylindre (3) de l'autre.

2. Accumulateur d'eau chaude (12) suivant la revendication 1, **caractérisé par le fait qu'**un appareil de chauffage électrique (20) est installé dans le cylindre (3) ou sur la face extérieure du cylindre (3).

3. Accumulateur d'eau chaude (12) suivant la revendication 1 ou 2, **caractérisé par le fait que** l'accumulateur d'eau (12) et éventuellement l'appareil de chauffage (20) est enveloppé d'un matériau isolant (6).

4. Accumulateur d'eau chaude (12) suivant l'une des revendications 1 à 3, **caractérisé par le fait qu'**un disque à bordure (15) du fond (1) et du couvercle (2) s'appuie par une face à peu près verticale par rapport à la longueur verticale du cylindre (3) sur le bord rabattu (14).

5. Accumulateur, d'eau chaude (12) suivant l'une des revendications 1 à 4, **caractérisé par le fait qu'**un anneau (16) du fond (1) et du couvercle (2) s'appuie sur la moulure (13).

6. Accumulateur d'eau chaude (12) suivant l'une des revendications 1 à 5, **caractérisé par le fait que** le cylindre (3) est en acier, de préférence acier spécial.

7. Accumulateur d'eau chaude (12) suivant l'une des revendications 1 à 6, **caractérisé par le fait que** le fond (1) et/ou le couvercle (2) sont faits en matière synthétique.

8. Accumulateur d'eau chaude (12) suivant la revendication 7, **caractérisé par le fait que** le fond (1) et/ou le couvercle (2) sont renforcés par une plaque métallique (8).

9. Accumulateur d'eau chaude (12) suivant l'une des revendications 1 à 8, **caractérisé par le fait qu'**un volume de gaz comprimé (17) est intégré dans l'accumulateur d'eau chaude (12).

10. Accumulateur d'eau chaude (12) suivant la revendication 9, **caractérisé par le fait que** le volume de gaz comprimé (17) est relié au fond (1) ou au couvercle (2) et comprend une valve (10) dans le fond (1) ou le couvercle (2).
